# EUROPÄISCHE PATENTSCHRIFT

(11) **EP 2 637 908 B1**
(45) Veröffentlichungstag und Bekanntmachung des Hinweises auf die Patenterteilung: **17.12.2014**
(21) Anmeldenummer: 11766932.5
(22) Anmeldetag: 26.09.2011
(51) Int. Cl.: B61L 3/12, G01R 31/02

(54) **VERFAHREN ZUR QUALIFIZIERUNG EINES DATENKABELS FÜR ETCS-SIGNALISIERUNGSDATEN**
METHOD FOR QUALIFYING A DATA CABLE FOR ETCS SIGNALLING DATA
PROCÉDÉ POUR QUALIFIER UN CÂBLE DE DONNÉES DESTINÉES À DES DONNÉES DE SIGNALISATION ETCS

(30) Priorität: 08.11.2010 EP 10190371
(43) Veröffentlichungstag der Anmeldung: 18.09.2013
(73) Patentinhaber: Siemens Schweiz AG, 8047 Zürich (CH)
(72) Erfinder: BAUMANN, Rene, CH-8424 Embrach (CH); LAUPER, Alfred, CH-8047 Zürich (CH); LODER, Max, CH-8906 Bonstetten (CH); SCHMID, Rolf, CH-8712 Stäfa (CH)
(74) Vertreter: Maier, Daniel Oliver
(86) Internationale Anmeldenummer: PCT/EP2011/066668
(87) Internationale Veröffentlichungsnummer: WO 2012/062510

(56) Entgegenhaltungen:
- EP-A1- 1 661 784
- WO-A1-2009/026971
- DE-A1-102007 006 130
- DE-A1-102007 019 035
- US-A- 5 570 010

## Beschreibung

Die vorliegende Erfindung betrifft ein Zugsicherungssystem und ein Modul für ein Lichtsignal zur Zugsicherung nach dem Oberbegriff des Patentanspruchs 1.

Zielsetzung von ETCS (European Train Control System) ist die Schaffung einer harmonisierten europäischen Zugbeeinflussung. Die Standardisierung bezieht sich im Besonderen auf die Informationsübertragung zwischen Fahrweg und Fahrzeug (Luft-Schnittstellen) und zwischen Stellweg und gleisseitiger Steuereinheit, typischerweise LEU (Lineside Electronic Unit) genannt. Die über die Komponenten des ETCS-Systems zu übertragenden Informationen können meist aus den vorhandenen Sicherungsanlagen gewonnen bzw. erzeugt werden.

ETCS wird in unterschiedlichen Ausrüstungsstufen bzw. Funktionsstufen - sogenannte Levels - unterschieden. Die Definition des Levels hängt davon ab, wie die Strecke ausgerüstet ist und auf welche Art Informationen auf den Zug übertragen werden. Prinzipiell wird die Fahrerlaubnis und die entsprechende Streckeninformation auf den Zug übertragen und dem Lokomotivführer im Führerstand angezeigt.

In Figur 1 ist die prinzipielle Anordnung von an Streckenpunkten angeordneten Balisengruppen des System ETCS/Eurobalise vor einem Lichtsignal 1 dargestellt. Das Lichtsignal 1 ist mit Modulen 2 zur Aussendung von Licht ausgerüstet. Mit den Bezugszeichen A, B ist die Fahrtrichtung eines Zuges 10 angegeben. Eine Balisengruppe an den Streckenpunkten beinhaltet vorliegend jeweils eine Festdatenbalise 4 und eine Transparentdatenbalise 6. Die Festdatenbalisen 4 senden dabei stets gleiche Telegramme aus. Die steuerbaren Transparentbalisen 6 übertragen ein Datentelegramm 12 eines von der Steuereinheit LEU entstammenden und über eine sogenannte Schnittstelle C übertragenen Telegramms an das Fahrzeug 10. Die wenigstens paarige Anordnung von Balisen 4, 6 in Balisengruppen ist erforderlich, um bei Überfahrt mittels einer festen Kennung in einem Telegramm die Fahrtrichtung A, B des überfahrenden Zuges 10 zu erkennen. Das Lichtsignal 1 wie auch die Transparentbalisen 6 erhalten diese Informationen von der LEU 3.

Damit eine kontinuierlichere Informationsübertragung ermöglicht wird, ist das System Euroloop geschaffen worden, damit ein Zug 10 unmittelbar beim Wechsel des Signalbegriffes Halt auf Fahrt beschleunigen kann und nicht bis zum Überfahren der nächsten steuerbaren Transparentbalise 6 warten muss. Dazu kann ein Leckkabel über ein Loop Modem mit der LEU verbunden sein.

Zu Empfang der Datentelegramme 12 befindet sich auf dem Triebfahrzeug 10 eine hier nicht weiter dargestellte Antenne, die mit einer ebenfalls nicht weiter dargestellten ETCS-Empfangseinheit gekoppelt ist. Die in der ETCS-Empfangseinheit empfangenen Telegramme 12 werden vom Fahrzeugrechner für die Zugsicherung, wie z.B. die Geschwindigkeitsüberwachung etc., ausgewertet.

Die Umrüstung der Strecken von den heutzutage in der Regel nationalen proprietären Zugsicherungssysteme auf ETCS stellt die Bahnunternehmen sowie die Zulieferindustrie vor die Anforderung, diese Umrüstung möglichst kostengünstig und dennoch auf Höhe der geforderten Sicherheitskriterien zu bewerkstelligen. Dabei zeigen die derzeit ausgeführten Projekte von Strecken mit Umrüstung auf ETCS, dass zum Teil grosse Distanzen zwischen der LEU und den Transparentdaten-Balisen 6 zunehmend gefragt sind. In der UNISIG-Spezifikation für die Datenübertragung nach Schnittstelle C sind die überwindbaren Streckenlängen bis zu 500 Metern spezifiziert. In gängigen Projekten werden aber vermehrt Distanzen bis zu 5000 Metern gewünscht. Häufig sind in der Kabelanlagen der Eisenbahninfrastrukturunternehmungen zahlreiche und qualitativ gute Datenkabel verlegt, welche grundsätzlich in einem jeweils individuell zugeschnittenen Setup für die Übertragung der Signale zwischen der LEU und der Transparentdatenbalise 6 genutzt werden können.

Leider ist die Beurteilung von derartigen Datenkabeln auf ihre Eignung für die gemäss UNISIG spezifizierte Datenübertragung über die Schnittstelle C bis anhin sehr aufwendig und bisher nur für einzelne Kabeltypen in einem vergleichsweise aufwendigen Verfahren im Labor möglich. Dazu werden unter Umständen grossen Kabellängen benötigt, um eine Aussage über die maximal mögliche Einsatzdistanz treffen zu können, wobei nachteiligerweise im Labor die wahren Einsatzbedingungen hinsichtlich sämtlicher EMV-Einwirkungen des Bahnumfeldes gar nicht oder nur sehr unzureichend nachgebildet werden können.

Die DE 2007 019 035 A1 beschreibt die regelmäßige Überprüfung eines Kabels zu einem Streckenpunkt mit ETCS-Datentelegrammen, bei der ein Testadapter verwendet wird.

Der vorliegenden Erfindung liegt daher die Aufgabe zugrunde, ein Verfahren zur Beurteilung der Eignung von im Bahnbereich verlegten Datenkabeln zur Übertragung von ETCS-Signalisierungsdaten zwischen einer gleisseitigen Kontrolleinheit (LEU) und einer gleisseitig montierbaren Datenübertragungseinheit anzugeben. Dieses Verfahren soll es erlauben, im realen Bahnumfeld liegende vorhandene Datenkabel zu prüfen und so dazu beitragen, dass möglichst häufig bestehende Kabel genutzt werden können, was das dazu vergleichsweise kostspielige Verlegen neuer Datenkabel obsolet machen würde.

Diese Aufgabe wird erfindungsgemäss durch ein Verfahren zur Beurteilung der Eignung von im Bahnbereich verlegten Datenkabeln zur Übertragung von ETCS-Signalisierungsdaten zwischen einer gleisseitigen Kontrolleinheit (LEU) und einer gleisseitig montierbaren Datenübertragungseinheit, insbesondere Transparentdatenbalise oder Loop-Kabel, umfassend die folgenden Verfahrensschritte:
a) Aussenden eines vorbekannten ETCS-konformen Übertragungssignals von der gleisseitigen Kontrolleinheit (LEU) an die Datenübertragungseinheit, wobei die gleisseitige Kontrolleinheit (LEU) und die Datenübertragungseinheit über ein Referenzkabel verbunden sind;
b) Messen des über der Datenübertragungseinheit in Antwort auf das vorbekannte Übertragungssignal abfallenden Referenzausgangsspannungssignals;
c) optionales Analysieren des Referenzausgangsspannungssignals hinsichtlich des Spannungs- und/oder Frequenzverlaufs;
d) erneutes Aussenden des vorbekannten ETCS-konformen Übertragungssignals von der gleisseitigen Kontrolleinheit (LEU) an die Datenübertragungseinheit, wobei die gleisseitige Kontrolleinheit (LEU) und die Datenübertragungseinheit nun über das auf dessen Eignung zu überprüfende Datenkabel verbunden sind;
e) Messen des über der Datenübertragungseinheit in Antwort auf das vorbekannte und nun mehr über das reale Datenkabel geleitete Übertragungssignal abfallenden realen Ausgangsspannungssignals;
f) optionales Analysieren des realen Ausgangsspannungssignals hinsichtlich des Spannungs- und/oder Frequenzverlaufs;
g) Ermitteln eines Leitungsparameters des realen Datenkabels anhand eines Vergleichs von Referenzausgangsspannungssignals und realen Ausgangsspannungssignals; und
h) Qualifizieren des realen Datenkabels als für die Übertragung von ETCS-Signalisierungsdaten geeignetes Kabel bei Erfüllung eines vorbestimmten Masses für den Leitungsparameter.

Auf diese Weise gestattet es das angewendete Verfahren, die im realen Umfeld befindlichen Datenkabel auf ihre Eignung zur Übertragung von ETCS-Signalisierungsdaten zu prüfen. Dabei ist dieses Verfahren unabhängig von Verhalten der einzelnen Balisen, die selbst bei demselben Hersteller je nach Baureihe relativ unterschiedliche elektrische Eigenschaften haben können, weil das vorliegende Verfahren zunächst die Balise mit angeschlossenem Referenzkabel abbildet und danach die an das tatsächlich im Bahnbereich liegende Datenkabel am oder nahe dem realen Einsatzort angeschlossene Balise herannimmt, um aus dem sich dann ergebenden Unterschied von Referenzausgangsspannungssignal und realen Ausgangsspannungssignal mit der Bestimmung des realen Leitungsparameter ein Mass für die Eignung des realen Datenkabel zur Übertragung von ETCS-Signalisierungsdaten zu generieren. Das Verfahren eignet sich selbstverständlich besonders vorteilhaft auch für reale Datenkabel, die aus mehreren Teilen unterschiedlicher Datenkabel zusammen gesetzt sind. Die Messung des realen Ausgangsspannungssignals kann dabei sehr breitbandig vorgenommen werden, beispielsweise bis zu einer Frequenz von 2 MHz.

Der dann ermittelte Leitungsparameter kann dann in einer zweckmässigen Weiterbildung der Erfindung so bewertet werden, dass das Erfüllen eines vorbestimmten Masses für den Leitungsparameter das Unterschreiten eines oberen Grenzwertes und/oder das Überschreiten eines unteren Grenzwertes für den Leitungsparameter umfasst. Der Leitungsparameter kann dabei zum Beispiel der Leitungsparameter der frequenzabhängige Dämpfungswert des realen Datenkabels sein, der dann für den interessierenden Frequenzbereich eine vorbestimmte maximale Dämpfung über- oder unterschreitet. Die Frequenzen des ETCS-Datensignals umfassen dabei für den Energietransport ein Sinussignal mit einer Frequenz von 8 bis 10 kHz, z.B. 8.826 kHz im UNISIG Subset beschrieben, und für den Datentransport zwei kontinuierlich frequenzmodulierte Signale mit binärer Freqenzverschiebungscodierung (2-FSK continuous frequency modulation) bei Frequenzen im Bereich vom 200 bis 600 kHz, z.B. Unisig Subset 036 Frequenzen von etwa 282 und 564 kHz.

In einer weiteren bevorzugten Ausgestaltung der vorliegenden Erfindung kann das Messen und Analysieren des über der Datenübertragungseinheit in Antwort auf das vorbekannte und nun mehr über das reale Datenkabel geleitete Übertragungssignal abfallenden realen Ausgangsspannungssignals über eine vorbestimmte Zeitdauer wiederholt ausgeführt werden. Somit kann die Qualität der Datenübertragung zum Beispiel im Wege einer Langzeitmessung durchgeführt werden, um beispielsweise auch den Eignungsnachweis des Datenkabels unter Störbeeinflussung durch Schaltvorgänge und Traktionsströme führen zu können.

Eine weitere vorteilhafte Ausgestaltung der vorliegenden Erfindung kann es vorsehen, das Referenzausgangsspannungssignal und/oder das reale Ausgangsspannungssignal zur Analyse in einen Energieteil und einen Datenteil aufzuteilen. Selbst ohne die Anwendung einer FFT oder ähnlicher Frequenzanalyseverfahren kann so mit einem entsprechenden Tiefpassfilter der Energieteil und mit einem entsprechenden Hochpass- oder Bandpassfilter der Datenteil separat analysiert werden.

Eine weitere vorteilhafte Ausgestaltung der vorliegenden Erfindung ergibt sich, wenn der ermittelte Leitungsparameter des realen Datenkabels für eine rechnerische Bestimmung der Eignung eines baugleichen, aber längeren Datenkabels herangezogen wird. So kann beispielsweise eine Messung mit einem rund 1000 Meter langen Kabel genutzt werden, um die Eigenschaften eines entsprechend längeren Kabel gleicher Bauart zumindest vorzubestimmen.

Bevorzugte Ausführungsbeispiele der vorliegenden Erfindung werden nachfolgend anhand der Zeichnung beispielsweise näher erläutert. Dabei zeigen:
- Figur 1: ein Beispiel für eine Zugsicherungssituation einer Weicheneinmündung mit den wesentlichen Komponenten gemäss den Standards von ETCS;
- Figur 2: einen prinzipiellen Messaufbau zur Durchführung des Verfahrens hinsichtlich der Ermittlung eines über einer Balise abfallenden Referenzausgangsspannungssignals; und
- Figur 3: einen prinzipiellen Messaufbau zur Durchführung des Verfahrens hinsichtlich der Ermittlung eines über der Balise gemäss Figur 1 abfallenden Ausgangsspannungssignals bei angeschlossenem realen Datenkabel.

Die Figur 1 wurde in der Beschreibungseinleitung schon erläutert und zeigt schematisch die Anordnung der die beiden Signale 1 steuernder Kontrolleinheit (LEU) sowie die mit der Kontrolleinheit (LEU) verbundenen _{Transparentdatenbalisen} 6, die den am Signal 1 anliegenden Signalbegriff als Funksignal 12 auf das Fahrzeug übertragen. Neben dem eigentlichen Fahrbegriff kann das Funksignal 12 auch Angaben über eine Bremskurve oder sonstige für die Steuerung des Fahrzeugs 10 relevante Daten enthalten.

Figur 2 zeigt nun den prinzipiellen Messaufbau zur Durchführung des erfindungsgemässen Verfahrens zur Beurteilung der Eignung von im Bahnbereich verlegten Datenkabeln AD1, AD2 (siehe Figur 3) zur Übertragung von ETCS-Signalisierungsdaten zwischen der gleisseitigen Kontrolleinheit (LEU) und der gleisseitig montierten Transparentdatenbalise 6 - nachfolgend kurz Balise 6 genannt. Zur Bestimmung eines über der Balise (6) abfallenden Referenzausgangsspannungssignals - nachfolgend kurz Referenzsignal U_{RS} genannt - wird die Balise 6 über ein Referenzkabel RK an die Kontrolleinheit LEU angeschlossen. Die Kontrolleinheit LEU erhält nun aus einem hier nicht weiter dargestellten Stellwerk einen entsprechenden Signalbegriff und leitet diesen über das Referenzkabel RK, das labormässig eine Länge von einigen Metern aufweist, an die Balise 6 weiter. Mit einem Diagnosetool DT wird das über der Balise 6 abfallende Referenzsignal U_{RS} erfasst. Das erfasste Referenzsignal U_{RS} wird im Diagnosetool anschliessend hinsichtlich des Spannungs- und/oder Frequenzverlaufs analysiert. Besonders aussagekräftig sind dabei die Pegel der grundlegenden Frequenzen des Energie- und des Datenteils gemäss Unisig-Spezifikation (ca. 8 kHz, 282 kHz und 562 kHz).

Figur 3 zeigt nun den prinzipiellen Messaufbau zur Durchführung des Verfahrens hinsichtlich der Ermittlung eines über der Balise 6 gemäss Figur 1 abfallenden realen Ausgangsspannungssignals - nachfolgend kurz Echtsignal U_{ES} genannt - bei angeschlossenem realen Datenkabel AD1, AD2. Vorliegend ist dieses reale Datenkabel AD1, AD2 aus den zwei Teilstücken AD1 und AD2 zusammengesetzt. Im weiteren Verfahren erfolgt nun das erneute Aussenden des vorbekannten ETCS-konformen Übertragungssignals von der gleisseitigen Kontrolleinheit LEU an die Balise 6, wobei die Balise 6 nun auch tatsächlich an ihrem Einsatzort im Gleisbett oder beispielsweise nur wenig benachbart davon neben dem Gleis angeordnet und an das reale Datenkabel AD1, AD2 angeschlossen ist. Das LEU-seitige Ausgangssignal ist dabei bei beiden Messungen identisch, weil die Spezifikation nach UNISIG verlangt, dass sich die Ausgangssignale der LEU auf einem normierten Niveau befinden.

Mit dem Diagnosetool DT (vorzugsweise, aber nicht notwendigerweise dasselbe Diagnosetool DT, das zur Messung des Referenzsignals U_{RS} eingesetzt worden ist) wird nun das über der Balise 6 abfallende Echtsignal U_{ES}, das in Antwort auf das vorbekannte und nun mehr über das reale Datenkabel AD1, AD2 geleitete Übertragungssignal über der Balise 6 abfällt, gemessen. Analog zum Referenzsignal wird nun auch Echtsignal U_{ES} hinsichtlich des Spannungs- und/oder Frequenzverlaufs analysiert. Aufgrund dieser Analyse wird anschliessend ein das reale Datenkabel AD1, AD2 charakterisierender Leitungsparameter, hier der frequenzabhängige Dämpfungswert, bestimmt. Anhand dieses Dämpfungswertes wird dann entschieden, ob das reale Datenkabel als für die Übertragung von ETCS-Signalisierungsdaten geeignetes Kabel qualifiziert werden kann oder nicht.

Das vorliegende erfindungsgemässe Verfahren erlaubt es somit, die im realen Umfeld befindlichen Datenkabel auf ihre Eignung zur Übertragung von ETCS-Signalisierungsdaten zu prüfen. Dabei ist dieses Verfahren unabhängig von Verhalten der einzelnen Balisen, die selbst bei demselben Hersteller je nach Baureihe relativ unterschiedliche elektrische Eigenschaften haben können, weil das vorliegende Verfahren zunächst die Balise mit angeschlossenem Referenzkabel abbildet und danach die an das tatsächlich im Bahnbereich liegende Datenkabel am oder nahe dem realen Einsatzort angeschlossene Balise herannimmt, um aus dem sich dann ergebenden Unterschied von Referenzsignal und realem Echtsignal mit der Bestimmung des realen Leitungsparameters ein Mass für die Eignung des realen Datenkabel zur Übertragung von ETCS-Signalisierungsdaten zu generieren. Das Verfahren eignet sich selbstverständlich besonders vorteilhaft auch für reale Datenkabel, die - wie vorstehend gezeigt - aus mehreren Teilen unterschiedlicher Datenkabel zusammen gesetzt sind.

## Patentansprüche

1. Verfahren zur Beurteilung der Eignung von im Bahnbereich verlegten Datenkabeln (AD1, AD2) zur Übertragung von ETCS-Signalisierungsdaten zwischen einer gleisseitigen Kontrolleinheit (LEU) und einer gleisseitig montierbaren Datenübertragungseinheit (6), insbesondere Transparentdatenbalise oder Loop-Kabel, umfassend die folgenden Verfahrensschritte:
a) Aussenden eines vorbekannten ETCS-konformen Übertragungssignals von der gleisseitigen Kontrolleinheit (LEU) an die Datenübertragungseinheit (6), wobei die gleisseitige Kontrolleinheit (LEU) und die Datenübertragungseinheit (6) über ein Referenzkabel (RK) verbunden sind;
b) Messen des über der Datenübertragungseinheit in Antwort auf das vorbekannte Übertragungssignal abfallenden Referenzausgangsspannungssignals (U_{RS});
c) optionales Analysieren des Referenzausgangsspannungssignals (U_{RS}) hinsichtlich des Spannungs- und/oder Frequenzverlaufs;
d) erneutes Aussenden des vorbekannten ETCS-konformen Übertragungssignals von der gleisseitigen Kontrolleinheit (LEU) an die Datenübertragungseinheit (6), wobei die gleisseitige Kontrolleinheit (LEU) und die Datenübertragungseinheit (6) nun über das auf dessen Eignung zu überprüfende reale Datenkabel (AD1, AD2) verbunden sind;
e) Messen des über der Datenübertragungseinheit (6) in Antwort auf das vorbekannte und nun mehr über das reale Datenkabel (AD1, AD2) geleitete Übertragungssignal abfallenden realen Ausgangsspannungssignals (U_{ES});
f) optionales Analysieren des realen Ausgangsspannungssignals (U_{ES}) hinsichtlich des Spannungs- und/oder Frequenzverlaufs;
g) Ermitteln eines Leitungsparameters des realen Datenkabels (AD1, AD2) anhand eines Vergleichs von Referenzausgangsspannungssignals (U_{RS}) und realen Ausgangsspannungssignals (U_{ES}); und
h) Qualifizieren des realen Datenkabels (AD1, AD2) als für die Übertragung von ETCS-Signalisierungsdaten geeignetes Kabel bei Erfüllung eines vorbestimmten Masses für den Leitungsparameter.

2. Verfahren nach Anspruch 1,
**dadurch gekennzeichnet, dass**
das Erfüllen eines vorbestimmten Masses für den Leitungsparameter das Unterschreiten eines oberen Grenzwertes und/oder das Überschreiten eines unteren Grenzwertes für den Leitungsparameter umfasst.

3. Verfahren nach Anspruch 1 oder 2,
**dadurch gekennzeichnet, dass**
der Leitungsparameter der frequenzabhängige Dämpfungswert des realen Datenkabels (AD1, AD2) ist.

4. Verfahren nach einem der vorangehenden Ansprüche,
**dadurch gekennzeichnet, dass**
das Messen und Analysieren des über der Datenübertragungseinheit (6) in Antwort auf das vorbekannte und nun mehr über das reale Datenkabel (AD1, AD2) geleitete Übertragungssignal abfallenden realen Ausgangsspannungssignals (U_{ES}) über eine vorbestimmte Zeitdauer wiederholt ausgeführt wird.

5. Verfahren nach einem der vorangehenden Ansprüche,
**dadurch gekennzeichnet, dass**
das Referenzausgangsspannungssignals (U_{RS}) und/oder das reale Ausgangsspannungssignal (U_{ES}) zur Analyse in einen Energieteil und einen Datenteil aufgeteilt werden.

6. Verfahren nach einem der vorangehenden Ansprüche,
**dadurch gekennzeichnet, dass**
der ermittelte Leitungsparameter des realen Datenkabels für rechnerische Bestimmung der Eignung eines baugleichen, aber längeren Datenkabels herangezogen wird.

## Claims

1. Method for assessing the suitability of data cables (AD1, AD2) laid in the railway area for transmission of ETCS signalling data between a lineside electronic unit (LEU) and a data transmission unit (6) able to be installed at the line side, especially transparent data balise or loop cable, comprising the following method steps:
a) Sending out a previously-known ETCS-conformant transmission signal from the lineside electronic unit (LEU) to the data transmission unit (6), wherein the lineside electronic unit (LEU) and the data transmission unit (6) are connected via a reference cable (RK);
b) Measuring the reference output voltage signal (U_{RS}) falling over the data transmission unit in response to the previously-known transmission signal;
c) Optionally analysing the reference output voltage signal (UR_{S}) in respect of the voltage and/or frequency curve;
d) Sending out the previously known ETCS-conformant transmission signal again from the lineside electronic unit (LEU) to the data transmission unit (6), wherein the lineside electronic unit (LEU) and the data transmission unit (6) are now connected via the real data cable (AD1, AD2) to be tested for its suitability;
e) Measuring the real output voltage signal (U_{ES}) decreasing over the data transmission unit (6) in response to the transmission signal previously known and now conveyed via the real data cable (AD1, AD2);
f) Optionally analysing the real output voltage signal (U_{ES}) in respect of the voltage and/or frequency curve;
g) Determining a line parameter of the real data cable (AD1, AD2) based on a comparison of reference output voltage signal (U_{RS}) and real output voltage signal (U_{ES}); and
h) Qualifying the real data cable (AD1, AD2) as a cable suitable for the transmission of ETCS signalling data on fulfilment of a predetermined measure for the line parameter.

2. Method according to claim 1,
**characterised in that**
the fulfilment of a predetermined measure for the line parameter comprises falling below an upper limit value and/or exceeding a lower limit value for the line parameter.

3. Method according to claim 1 or 2,
**characterised in that**
the line parameter is the frequency-dependent attenuation value of the real data cable (AD1, AD2).

4. Method according to one of the preceding claims,
**characterised in that**
the measurement and analysis of the real output voltage signal (U_{ES}) decreasing via the data transmission unit (6) in response to the transmission signal previously known and now conveyed via the real data cable (AD1, AD2) is carried out repeatedly over a predefined period of time.

5. Method according to one of the preceding claims,
**characterised in that**
the reference output voltage signal (U_{RS}) and/or the real output voltage signal (U_{ES}) are divided for analysis into an energy part and a data part.

6. Method according to one of the preceding claims,
**characterised in that**
the determined line parameter of the real data cable is included for computational determination of the suitability of an identical-construction but longer data cable.

## Revendications

1. Procédé d'évaluation de l'aptitude de câbles de données (AD1, AD2) posés dans la zone de voies ferrées pour la transmission de données de signalisation ETCS entre une unité de contrôle (LEU) côté voie ferrée et une unité de transmission de données (6) pouvant être montée côté voie ferrée, notamment une balise de données transparente ou un câble en boucle, comprenant les étapes de procédé suivantes :
a) émission d'un signal de transmission conforme ETCS, connu au préalable, à l'unité de transmission de données (6) par l'unité de contrôle (LEU) côté voie ferrée, l'unité de contrôle (LEU) côté voie ferrée et l'unité de transmission de données (6) étant connectées par l'intermédiaire d'un câble de référence (RK) ;
b) mesure du signal de tension de sortie de référence (U_{RS}) baissant par l'intermédiaire de l'unité de transmission de données en réponse au signal de transmission connu au préalable ;
c) analyse optionnelle du signal de tension de sortie de référence (U_{RS}) au regard de l'allure de la tension et/ou de la fréquence ;
d) nouvelle émission du signal de transmission conforme ETCS, connu au préalable, à l'unité de transmission de données (6) par l'unité de contrôle (LEU) côté voie ferrée, l'unité de contrôle (LEU) côté voie ferrée et l'unité de transmission de données (6) étant connectées désormais par l'intermédiaire du câble de données réel (AD1, AD2) à vérifier quant à son aptitude ;
e) mesure du signal de tension de sortie réel (U_{ES}) baissant par l'intermédiaire de l'unité de transmission de données (6) en réponse au signal de transmission connu au préalable et conduit désormais par l'intermédiaire du câble de données réel (AD1, AD2) ;
f) analyse optionnelle du signal de tension de sortie réel (U_{ES}) au regard de l'allure de la tension et/ou de la fréquence ;
g) détermination d'un paramètre de conduction du câble de données réel (AD1, AD2) à l'aide d'une comparaison du signal de tension de sortie de référence (U_{RS}) et du signal de tension de sortie réel (U_{ES}) ; et
h) qualification du câble de données réel (AD1, AD2) en tant que câble apte à la transmission de données de signalisation ETCS lorsqu'une grandeur prédéterminée est réalisée pour le paramètre de conduction.

2. Procédé selon la revendication 1,
**caractérisé en ce que**
la réalisation d'une grandeur prédéterminée pour le paramètre de conduction comprend le sous-dépassement d'une valeur limite supérieure et/ou le dépassement d'une valeur limite inférieure du paramètre de conduction.

3. Procédé selon la revendication 1 ou 2,
**caractérisé en ce que**
le paramètre de conduction est la valeur d'atténation, dépendant de la fréquence, du câble de données réel (AD1, AD2).

4. Procédé selon l'une quelconque des revendications précédentes,
**caractérisé en ce que**
la mesure et l'analyse du signal de tension de sortie réel (U_{ES}) baissant par l'intermédiaire de l'unité de transmission de données (6) en réponse au signal de transmission connu au préalable et conduit désormais par l'intermédiaire du câble de données réel (AD1, AD2) sont réalisées de manière répétée sur une période de temps prédéterminée.

5. Procédé selon l'une quelconque des revendications précédentes,
**caractérisé en ce que**
le signal de tension de sortie de référence (U_{RS}) et/ou le signal de tension de sortie réel (U_{ES}) sont divisés pour l'analyse en une partie énergie et en une partie données.

6. Procédé selon l'une quelconque des revendications précédentes,
**caractérisé en ce que**
le paramètre de conduction déterminé du câble de données réel est pris en considération pour la détermination mathématique de l'aptitude d'un câble de données de construction identique mais plus long.
